# FASCICULE DE BREVET EUROPEEN

(11) **EP 1 715 131 B1**
(45) Date de publication et mention de la délivrance du brevet: **12.03.2008**
(21) Numéro de dépôt: 06300366.9
(22) Date de dépôt: 13.04.2006
(51) Int. Cl.: E06B 1/34

(54) **Dispositif pour la réalisation ou la rénovation de portes d'intérieur**
Vorrichtung zur Verwirklichung oder Erneuerung von Innentüren
Device for realization or renovation of interior doors

(30) Priorité: 22.04.2005 FR 0504071; 22.07.2005 FR 0507851
(43) Date de publication de la demande: 25.10.2006
(73) Titulaire: Société Financière Yves Judel, 67720 Hoerdt (FR)
(72) Inventeur: Judel, lves, 67116 Reichstett (FR)
(74) Mandataire: Nuss, Pierre

(56) Documents cités:
- EP-A- 0 461 101
- FR-A- 1 345 991
- FR-A- 2 557 914

## Description

La présente invention est relative au domaine de l'équipement intérieur des immeubles à usage public, professionnel ou privé, maisons d'habitation ou analogue, plus particulièrement aux fermetures des passages ou ouvertures entre les partitions internes de ces immeubles ou maisons, et a pour objet un dispositif pour la réalisation ou la rénovation de portes d'intérieur.

La présente invention concerne de manière générale la réalisation d'ensembles de portes intérieures comprenant une structure de bâti ou cadre dormant, montée sur l'ouverture ou la baie devant recevoir la porte, et un vantail ou ouvrant à pivotement formant la porte elle-même.

Il existe bien entendu déjà de nombreuses solutions pour réaliser de tels ensembles de portes intérieures, voir par exemple FR-A-2 557 914, FR-A-1 345 991 ou EP-A-0 461 101.

En particulier pour les réalisations de portes intérieures dans des constructions neuves, de nombreuses possibilités sont connues, notamment des ensembles cadre/porte standardisés adaptés aux dimensions les plus courantes en termes de taille d'ouverture et d'épaisseur des murs.

Toutefois, dans le domaine de la rénovation, les dimensions standard sont moins usuelles, en particulier lorsque l'on souhaite conserver le châssis ou cadre dormant existant.

En effet, l'enlèvement de ce dernier peut entraîner des travaux fastidieux et coûteux, éventuellement associés à une réhabilitation partielle de la maçonnerie et/ou de la décoration intérieure des pièces concernées, notamment lorsque ledit cadre est structurellement bien intégré dans le mur mitoyen considéré.

Ainsi, une solution économiquement avantageuse pourrait consister à conserver le dormant existant, en particulier s'il est en bon état et suffisamment résistant, et à l'habiller d'un nouveau châssis ou cadre apte à recevoir la nouvelle porte.

De plus, une telle solution devrait être suffisamment flexible en termes dimensionnels pour s'adapter à une grande variété de réalisations existantes et autoriser également une grande variété d'aspects esthétiques et décoratifs.

La présente invention a notamment pour but de répondre aux demandes exprimées ci-dessus.

A cet effet, la présente invention a pour objet un dispositif pour la réalisation ou la rénovation de portes d'intérieur comprenant, d'une part, un ensemble de profilés formant par coopération un bâti ou cadre dormant de porte destiné à être rapporté sur une ouverture ou baie pour porte, pourvue ou non d'un châssis dormant existant, et, d'autre part, une porte adaptée au bâti dormant formé par l'ensemble de profilés à l'état assemblé et monté, caractérisé en ce que l'ensemble de profilés comprend, pour chacun des deux montants et pour la traverse formant ledit châssis dormant, un premier profilé d'angle à corps sensiblement en forme de cornière à section en L comportant un site de montage des paumelles, un second profilé d'angle à corps sensiblement en forme de cornière à section en L et deux profilés d'extrémité en appui latéralement sur les bords du mur comportant l'ouverture ou la baie et présentant une paroi externe apparente au moins partiellement incurvée ou de butée, en ce que ces profilés sont mutuellement arrangés et montés pour constituer les deux montants et la traverse d'un châssis dormant qui présentent en coupe transversale une structure discontinue de forme générale en C ou U, dont les deux ailes se terminent par les profilés d'extrémité et dont les dimensions sont fonction de l'écartement entre lesdits profilés, ladite structure en C ou en U recouvrant en l'enserrant chacun des bords du mur délimitant l'embrasure et/ou le châssis dormant existant, avec éventuellement interposition d'éléments de calage, et en ce que lesdits profilés sont pourvus de moyens de réception et de maintien d'éléments d'habillage surfaciques recouvrant au moins des zones longitudinales s'étendant entre, d'une part, lesdits premier et second profilés et, d'autre part, chacun de ces derniers et l'un des deux profilés d'extrémité, ou au moins entre les surfaces apparentes respectives de ces profilés.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
les figures 1A et 1B sont des vues en perspective, respectivement des deux côtés opposés, d'un dispositif pour la réalisation ou la rénovation d'une porte d'intérieur à l'état monté ou installé ;
les figures 2 à 4 sont des vues partielles en coupe, au niveau d'un montant, d'un dispositif selon l'invention intégrant une porte à recouvrement et rapporté sur des dormants existants respectivement du type chambranle bois, huisserie métallique pour porte à recouvrement et huisserie métallique pour porte à rives droites (porte plane), le dispositif représenté sur la figure 4 ne comportant pas d'éléments d'habillage au niveau du chambranle et du contre-chambranle ;
les figures 5 à 8 montrent respectivement chacun des profilés faisant partie du dispositif tel que représenté sur les figures 1 à 4 ;
les figures 9 et 10 sont des vues similaires à celles des figures 2 à 4 d'un dispositif selon l'invention intégrant une porte à rives droites (porte plane) et rapporté sur des dormants existants respectivement du type chambranle bois pour porte à recouvrement et huisserie métallique pour porte à rives droites (porte plane) ;
la figure 11 est une vue en coupe, au niveau d'un montant, d'un dispositif selon l'invention intégrant une porte à recouvrement et rapporté sur un bord de mur nu ;
la figure 12 est une vue partielle en coupe similaire à celle des figures 4 et 10 d'un dispositif selon l'invention utilisant des variantes de réalisation de certains de ses profilés constitutifs ;
les figures 13 à 15 sont des vues en coupe des variantes de réalisation des profilés représentés respectivement sur les figures 5 à 7, faisant partie du dispositif représenté sur la figure 12 ;
la figure 16 est une vue en coupe d'un mode de réalisation en variante du joint d'étanchéité et/ou de finition faisant partie du dispositif selon l'invention ;
la figure 17 est une représentation partielle en perspective d'un châssis ou cadre dormant faisant partie du dispositif représenté aux figures 1 à 4 et 9 à 11;
la figure 18 est une vue en coupe du premier profilé faisant partie du dispositif selon l'invention, conformément à une autre variante de réalisation ;
la figure 19 est une vue en coupe d'un profilé d'extrémité faisant partie du dispositif selon l'invention, conformément à une autre variante de réalisation, et,
la figure 20 est une vue partielle en coupe, au niveau d'un montant, d'un dispositif selon l'invention intégrant des profilés tels que représentés sur les figures 8, 18 et 19.

Les figures 1 à 4, 10 à 12 et 20 montrent un dispositif pour la réalisation ou la rénovation de portes d'intérieur comprenant, d'une part, un ensemble de profilés 1, 2, 3, 3' formant par coopération un bâti ou cadre dormant 4 de porte destiné à être rapporté sur une ouverture ou baie 5 pour porte, pourvue ou non d'un châssis dormant 6 existant, et, d'autre part, une porte 7 adaptée au bâti dormant 4 formé par l'ensemble de profilés précités à l'état assemblé et monté.

Conformément à l'invention, il est prévu que l'ensemble de profilés comprend, pour chacun des deux montants 4' et pour la traverse 4" formant ledit châssis dormant 4, un premier profilé d'angle 1 à corps 1' sensiblement en forme de cornière à section en L comportant un site 8 de montage des paumelles 9, un second profilé d'angle 2 à corps 2' sensiblement en forme de cornière à section en L et deux profilés d'extrémité 3 et 3' en appui latéralement sur les bords 5' du mur 5" comportant l'ouverture ou la baie 5 et présentant une paroi externe 3"' apparente et au moins partiellement incurvée ou de butée, en ce que ces profilés 1, 2, 3 et 3' sont mutuellement arrangés et montés pour constituer les deux montants 4' et la traverse 4" d'un châssis dormant 4 qui présentent en coupe transversale une structure discontinue de forme générale en C ou U, dont les deux ailes se terminent par les profilés d'extrémité 3 et 3' et dont les dimensions sont fonction de l'écartement entre lesdits profilés 1, 2, 3 et 3', ladite structure en C ou en U recouvrant en l'enserrant chacun des bords 5' du mur 5" délimitant l'embrasure et/ou le châssis dormant existant 6, avec éventuellement interposition d'éléments de calage 10, et en ce que lesdits profilés 1, 2, 3, 3' sont pourvus de moyens 11, 11', 12, 12', 13, 13' de réception et de maintien d'éléments d'habillage 14, 14', 14" surfaciques recouvrant au moins des zones longitudinales 15, 15', 15" s'étendant entre, d'une part, lesdits premier et second profilés 1 et 2 et, d'autre part, chacun de ces derniers et l'un des deux profilés d'extrémité 3 et 3', ou au moins entre les surfaces apparentes respectives de ces profilés 1, 2, 3 et 3'.

Grâce aux dispositions précitées, le dispositif selon l'invention peut s'adapter à différents cadres dormants 6 existants, et à différentes épaisseurs de murs 5", tout en permettant de fournir des largeurs de chambranle et de contre-chambranle variables.

De plus, la fourniture de trois sites de montage pour des éléments d'habillage 14, 14', 14" sur les trois faces de la structure en C ou U recouvrant le bord 5' du mur 5" permet d'individualiser l'aspect de chacune de ces faces.

Enfin, la prévision d'un profilé d'angle 1 pour le montage des paumelles 9 de la porte 7 autorise une fixation robuste et à proximité du site de montage des paumelles de l'ancienne porte.

De manière avantageuse, chaque profilé 1, 2, 3, 3' comprend des sites de solidarisation 16 pourvus d'orifices 16' de passage et de réception d'éléments de fixation 16" du type vis ou analogue venant en prise dans le bord de mur 5' et/ou dans le profilé du châssis dormant existant 6 concerné, le cas échéant en traversant un élément de calage intermédiaire 10, lesdits sites de solidarisation 16 étant également recouverts par les éléments d'habillage surfaciques 14, 14', 14" s'étendant entre lesdits profilés.

Chaque profilé 1, 2, 3 et 3' est solidarisé par au moins une série longitudinale d'éléments de fixation du type vis 16" au bord 5' du mur 5" ou au cadre dormant existant 6, le profilé 1 recevant les paumelles 9 étant avantageusement solidarisé par une série d'éléments de fixation 16" au niveau de chaque aile de son corps 1'. En outre, les profilés 1, 2, 3 et 3' à l'état monté assureront un placage des éléments de calage 10 contre le dormant existant 6 et/ou le mur 5" formant ainsi une structure composite compacte et solidement agrégé autour de ce(s) dernier(s).

La solidarisation par éléments discrets peut être avantageusement complétée par une solidarisation surfacique par collage.

Préférentiellement, et comme cela ressort des figures 2 à 4, 9 à 12 et 20 des dessins annexés, les éléments de calage 10 fournissent, en coopération avec les bords 5' du mur 5 délimitant l'embrasure ou avec le châssis dormant existant 6, une section transversale dont une partie du contour extérieur correspond aux trois côtés d'un rectangle ou d'un carré, préférentiellement de manière continue le long des deux montants 4' et de la traverse 4" dudit châssis dormant 4 formé par l'ensemble de profilés 1, 2, 3, 3', les deux profilés d'extrémité 3 et 3' comprenant un corps ou des portions de paroi 3" interne(s) d'appui définissant au moins partiellement une forme de cornière à section en L.

Les éléments d'habillage surfaciques 14, 14' et 14" peuvent présenter des formes variées, en particulier ondulées, avec des motifs en reliefs, des moulures, des éléments rapportés, des sites de fixation d'accessoires ou analogues.

Toutefois, selon une réalisation préférée, ces éléments 14, 14', 14" consistent en des bandes allongées de matériau en forme de plaque, plane ou non, et en ce que les moyens 11, 11', 12, 12', 13, 13' de réception et de maintien desdits éléments d'habillage surfaciques 14, 14', 14" consistent en des rainures longitudinales, opposées et en regard, ménagées dans les profilés 1, 2, 3, 3' reliés deux à deux par un tel élément d'habillage 14, 14', 14".

Lorsque les éléments d'habillage 14, 14, 14" présentent une grande largeur, les ailes des corps 1', 2' et 3" des profilés 1, 2 et 3, 3' et/ou certains au moins des éléments de calage 10 peuvent être éventuellement pourvus d'ergots ou de coussinets support 26, aptes à les soutenir de manière sous-jacente et à empêcher une déformation desdits éléments 14, 14', 14" entre leurs sites de maintien au niveau desdits profilés 1, 2, 3 et 3' (voir figure 2).

En vue d'autoriser un montage de l'élément d'habillage 14, 14', 14" concerné après mise en place des profilés du dispositif sur les bords 5' du mur 5" ou sur le dormant existant 6, ainsi que son démontage ultérieur éventuel (par exemple en vue d'un remplacement), l'une 13, 13' des deux rainures d'au moins une paire de rainures 11'-13', 12'-13 opposées, coopérant mutuellement pour recevoir et maintenir un élément d'habillage 14, 14', 14", présente une profondeur et un volume formant dégagement latéral 17 autorisant une inclinaison et une introduction suffisantes de l'élément d'habillage 14', 14" concerné pour permettre son engagement ou son dégagement de la rainure opposée 11', 12' respective.

Afin d'autoriser un montage/démontage aisé, tout en garantissant un recouvrement suffisant, il est prévu selon l'invention que, pour un couple de rainures 11', 13' ; 12', 13 donné, l'élément d'habillage 14', 14" reçu et maintenu correspondant présente une largeur 1 telle que d<1<D, où d est la distance entre l'ouverture 18 de la rainure 13, 13' présentant le dégagement latéral 17 et le fond de la rainure 12', 11' opposée à cette dernière et D est la distance entre le fond de la rainure 13, 13' présentant le dégagement latéral 17 et l'ouverture 19 de la rainure 12', 11 opposée à cette dernière.

Selon un mode de réalisation pratique de l'invention, ressortant en particulier des figures 4, 7, 15 et 19 des dessins annexés, l'ouverture 18 en forme de fente de chaque rainure 13, 13' présentant un dégagement latéral 17 est définie par le bord libre 20 d'une première aile 20' plane, parallèle au plan de l'élément d'habillage 14', 14", en forme de plaque à l'état monté, et par le bord libre 21 opposé d'une seconde aile 21' inclinée par rapport à ladite première aile 20'. De plus, ledit bord libre 21 de la seconde aile 21' est situé à une distance du plan de la face intérieure de la première aile 20' qui correspond sensiblement à l'épaisseur locale de l'élément d'habillage 14', 14" en forme de plaque concerné, permettant ainsi le maintien entre ces ailes dudit élément 14, 14' à l'état monté, et ledit bord libre 21 forme ou fournit une arête de pivotement lors de l'inclinaison de cet élément d'habillage 14', 14", au cours de sa mise en place ou de son enlèvement.

Afin de faciliter ce pivotement, il peut être prévu que le bord libre 21 de la seconde aile 21' soit au moins légèrement décalé en direction de la rainure 12', 21' opposée concernée par rapport au bord libre 20 de la première aile 20'. La hauteur ou largeur de la seconde aile 21' définit au moins partiellement le dégagement latéral 17 fourni par la rainure 13, 13' concernée, éventuellement en coopération avec une portion d'aile ou de paroi latérale inclinée 21" opposée à l'aile plane 20'.

De manière préférée, et comme représenté sur les figures 2 à 4, 9 à 12 et 20 des dessins annexés, les premier et second profilés 1 et 2 comportent chacun deux rainures longitudinales 11, 11' et 12, 12' de réception d'éléments d'habillage 14, 14', 14" situées chacune sur l'un des deux côtés latéraux définis par les deux ailes de leur corps 1', 2' en forme de cornière à section en L et les deux profilés d'extrémité 3 et 3' comportent chacun une rainure 13, 13' de réception d'élément d'habillage 14', 14", seules les rainures 13 et 13' des deux profilés d'extrémité 3 et 3' consistant en des rainures avec dégagements latéraux 17.

Chacune des rainures 11, 11', 12, 12' pourra être, par exemple, délimitée par deux ailes opposées parallèles.

Avantageusement, dans le cas d'une porte à recouvrement, le site de montage 8 des paumelles 9 consiste en une rainure formée par deux ailes longitudinales parallèles 8' s'étendant à partir de l'une des ailes du corps 1' en forme de cornière à section en L du premier profilé 1. Ce montage et le blocage desdites paumelles 9 dans la rainure 8 pourra, par exemple, être réalisés au moyen d'un système autobloquant par serrage au niveau des pieds des paumelles 9 reçues dans la rainure 8 (figures 2 à 4).

Dans le cas de la réalisation d'une porte 7 à rive droite, le site de montage 8 des paumelles 9 sera directement localisé sur l'aile du corps 1' s'étendant dans l'embrasure de la porte (voir figures 9 et 10), cette aile présentant alors une plus grande largeur.

Conformément à une autre caractéristique très avantageuse de l'invention, le profilé 1 est un profilé composite constitué par l'assemblage de deux profilés de base, à savoir un premier profilé de base 1' correspondant au corps en forme de cornière à section en L pourvu du site de montage 8 des paumelles 9 et de la rainure 11 recevant l'élément d'habillage 14 commun avec le second profilé 2, et un second profilé de base 1" formant capot, rapporté sur le premier profilé de base 1' par enclenchement élastique ou analogue, recouvrant au moins le site de montage 8 des paumelles 9, comportant la rainure 11' recevant l'élément d'habillage 14" commun avec l'un des deux profilés d'extrémité 3' et formant, en coopération avec l'une des ailes du premier profilé 1 de base en forme de cornière à section en L, la feuillure pour la porte 7.

Selon une autre variante de réalisation, représenté sur la figure 18 des dessins annexés, le premier profilé 1 peut être un profilé d'un seul tenant ou unitaire intégrant, d'une part, une première partie de profilé 1' correspondant au corps en forme de cornière à section en L pourvu du site de montage 8 des paumelles 9 et de la rainure 11 recevant l'élément d'habillage 14 commun avec le second profilé 2 et, d'autre part, une seconde partie de profilé 1" formant capot, recouvrant le site de montage 8 en forme de rainure des paumelles 9 en habillant la première partie de profilé 1', comportant des ouvertures pour le passage des pieds de montage des paumelles 9 et constituant en coopération avec l'une des ailes de la première partie de profilé l' en forme de cornière à section en L, la feuillure pour la porte 7.

En vue d'obtenir à la fois un raccord esthétique et un calage mécanique des profilés d'extrémité 3 et 3', chacun de ces derniers vient en appui, au niveau de son côté latéral 22 situé à l'opposé du côté latéral présentant le moyen de réception et de maintien 13, 13' d'un élément d'habillage 14', 14", sur le mur 5" comportant l'ouverture ou la baie 5 pour la porte.

Ledit côté latéral en appui 22 peut comporter un site 23 de réception d'un joint de finition et/ou d'étanchéité 24.

En accord avec une variante de réalisation simple et fonctionnelle de l'invention, le site de réception 23 en extrémité latérale de chaque profilé 3 et 3' consiste en une rainure et le joint de finition et/ou d'étanchéité 24, ou au moins une portion longitudinale frontale 24" de ce dernier, est sollicité(e) élastiquement contre le mur 5".

La prévision d'un tel joint 24 sollicité contre le mur 5" permet de garantir une finition et un recouvrement latéral continus le long de la totalité de l'extension des profilés 3 et 3', même en cas de surface inégale dudit mur 5" et sans nécessiter la mise en oeuvre d'éléments de recouvrement supplémentaires, tels que des plinthes.

Conformément à une première alternative, le joint de finition et/ou d'étanchéité 24, par exemple sous forme de barrette à section rectangulaire en un matériau déformable élastiquement, est monté dans le site de réception longitudinal 23 sous forme de rainure ensemble avec un ressort de compression 24' à extension longitudinale, qui sollicite ledit joint 24 en dehors de ladite rainure 23 (figures 2 à 4 et 9 à 12).

Conformément à une seconde alternative, le joint de finition et/ou d'étanchéité 24 consiste en un joint de compression, préférentiellement creux, et est constitué par une portion longitudinale frontale 24", préférentiellement à section en forme de U avec une âme plane, et par une portion longitudinale arrière 24' formant ressort, préférentiellement composée de deux parois opposées élastiquement déformables par compression, la hauteur ou largeur totale h dudit joint 24 étant au moins légèrement supérieure à la profondeur du site de réception 23 le recevant (figure 16).

Afin d'augmenter la cohérence et la rigidité structurelle du dispositif selon l'invention à l'état monté et installé, en particulier du cadre ou châssis dormant d'habillage, il peut être prévu que le second profilé 2 et les deux profilés d'extrémité 3 et 3' comportent des chambres 25 de réception de profilés de renfort 25', notamment d'équerres de renforcement des liaisons entre les segments de profilés 2, 3, 3' formant, d'une part, la traverse 4" et, d'autre part, les deux montants 4' du châssis ou boîte dormant 4, et assemblés au niveau de découpes d'onglets ou en biseau respectivement complémentaires.

Préférentiellement, ces chambres de réception 25 présentent des formes identiques, permettant la réception des mêmes profilés ou équerres de renfort ou de renforcement 25', préférentiellement de section carrée ou rectangulaire, ces profilés ou équerres 25' pouvant éventuellement également être monté(e)s de manière ajustée dans les sites 8 de montage des paumelles 9 sous forme de rainures longitudinales (au niveau des assemblages angulaires entre les portions de profilés faisant partie des montants 4' et de la traverse 4").

En variante par rapport au mode de réalisation à paroi externe 3''' apparente et au moins partiellement incurvée (figures 2 à 4, 7 et 9 à 12), l'une des ou chaque profilé d'extrémité 3, 3' peut, comme le montre la figure 19, présenter en coupe transversale, une première partie 3"' ayant une forme générale en C et une seconde partie 3" sous la forme d'un corps en L, ces deux parties 3" et 3"' étant reliées au niveau d'une aile 21' délimitant en coopération avec une aile opposée 20' appartenant à la partie en C l'ouverture 18 d'une rainure 13, 13' et la partie en C 3"' délimitant également un volume formant dégagement latéral 17 pour la rainure 13, 13' considéré.

Comme le montre la figure 20 des dessins, cette variante raccourcie du profilé d'extrémité 3, 3' pourra être en mise en oeuvre lorsque la porte est située dans le coin d'une pièce ou lorsque le mur 5" comportant la baie 5 pour la porte présente sur un de ses côtés ou sur ses deux côtés des décrochements ou des épaulements 28, créant une feuillure supplémentaire. La paroi externe 3"' en forme de C comporte alors une partie 22 en appui sur le mur, une partie latérale de butée en appui sur le décrochement et une partie venant en appui sur la face du mur considéré.

Bien que de nombreuses possibilités en termes de matériaux, de revêtement et de finition existent, les profilés 1, 2, 3 et 3' consistent avantageusement en des profilés composites, extrudés ou pliés, notamment en aluminium, polychlorure de vinyle ou bois, et présentent au niveau de leurs surfaces apparentes un traitement de finition ou une couche de revêtement décorative, notamment sur les faces externes des parois incurvées 3"' des profilés d'extrémité 3 et 3', sur la face externe du second profilé de base 1" faisant partie du premier profilé 1 et sur la projection 2" en forme d'arête arrondie du second profilé 2. En outre, les éléments d'habillage 14, 14', 14" sous forme de portions de plaques planes présentent avantageusement un revêtement décoratif, notamment un revêtement imitant l'aspect décoratif de la porte 7 ou présentant un aspect, une couleur et/ou un motif différent(s) de cette dernière.

Ces éléments 14, 14', 14" peuvent consister en une plaque de matériau synthétique revêtue d'un film décoratif ou en une plaque de matériau massif, tel que du bois.

L'invention a été décrite ci-dessus en relation avec quatre profilés 1, 2, 3 et 3' indépendantes et séparés, mutuellement assemblés sur site, lors des opérations de réalisation ou de rénovation de la porte d'intérieur considérée, permettant ainsi de fournir une flexibilité optimale en termes de dimensionnement.

Toutefois, en présence de mensurations standards, soit en termes d'épaisseurs de mur 5" ou de largeurs de chambranles, il peut aussi être prévu de réaliser au moins deux desdits profilés 1, 2, 3 et 3' d'un seul tenant, en les reliant par exemple par une portion de plaque commune dans le prolongement de leurs ailes latérales en regard.

Deux variantes peuvent alors être envisagées :
- chacun des profilés d'extrémité 3 et 3' est formé d'un seul tenant ou d'une seule pièce avec un des premier et second profilés 1 et 2, ou,
- les premier et second profilés 1 et 2 sont formés d'un seul tenant.

Le montage et l'installation du dispositif selon l'invention peuvent, par exemple, être réalisés selon le mode opératoire décrit ci-dessous :
- mise en place éventuelle d'un pré-cadre (éléments de calage 10) ;
- assemblage des trois segments de profilés 1' et fixation du cadre ainsi formé sur les arêtes angulaires correspondantes dudit pré-cadre, le mur 5" ou le dormant existant 6 ;
- préparation des segments de profilés 1" (capot) par découpage ou perçage pour réaliser les passages pour les pieds des paumelles 9, les orifices de réglage et le blocage desdites paumelles 9 et les orifices pour la serrure et le pêne ;
- clippage du cadre de profilés 1" sur le cadre de profilés 1';
- mise en place des pieds de paumelles 9 dans la rainure 8 ;
- pose du joint de porte 27 ;
- accrochage (le cas échéant temporaire) de la porte 7, pour le réglage de l'aplomb et de la fermeture de la porte (après pose de la poignée et de la serrure) ;
- mise en place des bouchons pour cacher les trous de réglage des paumelles 9 ;
- assemblage des portions de profilés 3 en un cadre, mise en place du joint 24 et fixation dudit cadre sur le dormant existant 6 ou sur le mur 5" ;
- assemblage des portions de profilés 2 en un cadre et fixation de ce cadre sur le dormant existant 6 ou sur le mur 5", en regard du cadre de profilés 1' (sur les arêtes angulaires intérieures opposées du pré-cadre), et avec interposition des plaques d'élément d'habillage 14 préalablement découpés ;
- assemblage des portions de profilés 3' en un cadre, mise en place du joint 24 et fixation dudit cadre sur le dormant existant 6 ou sur le mur 5" ;
- découpe des plaques formant les éléments d'habillage 14' et 14" et mise en place de ces plaques dans les rainures, avec collage en fond de feuillure dans les rainures 11' et 12' ;
- éventuel remontage de la porte 7 et nettoyage.

L'ensemble des caractéristiques évoquées ci-dessus en relation avec quatre profilés 1, 2, 3 et 3' séparés s'appliquent également dans le cadre des deux variantes précitées (paire(s) de profilés d'un seul tenant), qui font également partie de l'invention.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif pour la réalisation ou la rénovation de portes d'intérieur comprenant, d'une part, un ensemble de profilés formant par coopération un bâti ou cadre dormant de porte destiné à être rapporté sur une ouverture ou baie pour porte, pourvue ou non d'un châssis dormant existant, et, d'autre part, une porte, adaptée au bâti dormant formé par l'ensemble de profilés à l'état assemblé et monté, **caractérisé en ce que** l'ensemble de profilés comprend, pour chacun des deux montants (4') et pour la traverse (4") formant ledit châssis dormant (4), un premier profilé d'angle (1) à corps (1') sensiblement en forme de cornière à section en L comportant un site (8) de montage des paumelles (9), un second profilé d'angle (2) à corps (2') sensiblement en forme de cornière à section en L et deux profilés d'extrémité (3 et 3') en appui latéralement sur les bords (5') du mur (5") comportant l'ouverture ou la baie (5) et présentant une paroi externe (3"') apparente au moins partiellement incurvée ou de butée, **en ce que** ces profilés (1, 2, 3 et 3') sont mutuellement arrangés et montés pour constituer les deux montants (4') et la traverse (4") d'un châssis dormant (4) qui présentent en coupe transversale une structure discontinue de forme générale en C ou U, dont les deux ailes se terminent par les profilés d'extrémité (3 et 3') et dont les dimensions sont fonction de l'écartement entre lesdits profilés (1, 2, 3 et 3'), ladite structure en C ou en U recouvrant en l'enserrant chacun des bords (5') du mur (5") délimitant l'embrasure et/ou le châssis dormant existant (6), avec éventuellement interposition d'éléments de calage (10), et **en ce que** lesdits profilés (1, 2, 3, 3') sont pourvus de moyens (11, 11', 12, 12', 13, 13') de réception et de maintien d'éléments d'habillage (14, 14', 14") surfaciques recouvrant au moins des zones longitudinales (15, 15', 15") s'étendant entre, d'une part, lesdits premier et second profilés (1 et 2) et, d'autre part, chacun de ces derniers et l'un des deux profilés d'extrémité (3 et 3'), ou au moins entre les surfaces apparentes respectives de ces profilés (1, 2, 3 et 3').

2. Dispositif selon la revendication 1, **caractérisé en ce que** chaque profilé (1, 2, 3, 3') comprend des sites de solidarisation (16) pourvus d'orifices (16') de passage et de réception d'éléments de fixation (16") du type vis ou analogue venant en prise dans le bord de mur (5') et/ou dans le profilé du châssis dormant existant (6) concerné, le cas échéant en traversant un élément de calage intermédiaire (10), lesdits sites de solidarisation (16) étant également recouverts par les éléments d'habillage surfaciques (14, 14', 14") s'étendant entre lesdits profilés.

3. Dispositif selon l'une quelconque des revendications 1 et 2, **caractérisé en ce que** les éléments de calage (10) fournissent, en coopération avec les bords (5') du mur (5) délimitant l'embrasure ou avec le châssis dormant existant (6), une section transversale dont une partie du contour extérieur correspond aux trois côtés d'un rectangle ou d'un carré, préférentiellement de manière continue le long des deux montants (4') et de la traverse (4") dudit châssis dormant (4) formé par l'ensemble de profilés (1, 2, 3, 3'), les deux profilés d'extrémité (3 et 3') comprenant un corps ou des portions de paroi (3") interne(s) d'appui définissant au moins partiellement une forme de cornière à section en L.

4. Dispositif selon l'une quelconque des revendications 1 à 3, **caractérisé en ce que** les éléments d'habillage surfaciques (14, 14', 14") consistent en des bandes allongées de matériau en forme de plaque, plane ou non, et **en ce que** les moyens (11, 11', 12, 12', 13, 13') de réception et de maintien desdits éléments d'habillage surfaciques (14, 14', 14") consistent en des rainures longitudinales, opposées et en regard, ménagées dans les profilés (1, 2, 3, 3') reliés deux à deux par un tel élément d'habillage (14, 14', 14").

5. Dispositif selon la revendication 4, **caractérisé en ce que** l'une (13, 13') des deux rainures d'au moins une paire de rainures (11'-13', 12'-13) opposées, coopérant mutuellement pour recevoir et maintenir un élément d'habillage (14, 14', 14"), présente une profondeur et un volume formant dégagement latéral (17) autorisant une inclinaison et une introduction suffisantes de l'élément d'habillage (14', 14") concerné pour permettre son engagement ou son dégagement de la rainure opposée (11', 12') respective.

6. Dispositif selon la revendication 5, **caractérisé en ce que,** pour un couple de rainures (11', 13' ; 12', 13) donné, l'élément d'habillage (14', 14") reçu et maintenu correspondant présente une largeur 1 telle que d<1<D, où d est la distance entre l'ouverture (18) de la rainure (13, 13') présentant le dégagement latéral (17) et le fond de la rainure (12', 11') opposée à cette dernière et D est la distance entre le fond de la rainure (13, 13') présentant le dégagement latéral (17) et l'ouverture (19) de la rainure (12', 11) opposée à cette dernière.

7. Dispositif selon la revendication 5 ou 6, **caractérisé en ce que** l'ouverture (18) en forme de fente de chaque rainure (13, 13') présentant un dégagement latéral (17) est définie par le bord libre (20) d'une première aile (20') plane, parallèle au plan de l'élément d'habillage (14', 14"), en forme de plaque à l'état monté, et par le bord libre (21) opposé d'une seconde aile (21') inclinée par rapport à ladite première aile (20'), **en ce que** ledit bord libre (21) de la seconde aile (21') est situé à une distance du plan de la face intérieure de la première aile (20') qui correspond sensiblement à l'épaisseur locale de l'élément d'habillage (14', 14") en forme de plaque concerné, permettant ainsi le maintien entre ces ailes dudit élément (14, 14') à l'état monté, et **en ce que** ledit bord libre (21) forme ou fournit une arête de pivotement lors de l'inclinaison de cet élément d'habillage (14', 14"), au cours de sa mise en place ou de son enlèvement.

8. Dispositif selon la revendication 7, **caractérisé en ce que** le bord libre (21) de la seconde aile (21') est au moins légèrement décalé en direction de la rainure (12', 21') opposée concernée par rapport au bord libre (20) de la première aile (20') et **en ce que** la hauteur ou largeur de la seconde aile (21') définit au moins partiellement le dégagement latéral (17) fourni par la rainure (13, 13') concernée, éventuellement en coopération avec une portion d'aile ou de paroi latérale inclinée (21") opposée à l'aile plane (20').

9. Dispositif selon l'une quelconque des revendications 5 à 8, **caractérisé en ce que** les premier et second profilés (1 et 2) comportent chacun deux rainures longitudinales (11, 11' et 12, 12') de réception d'éléments d'habillage (14, 14', 14") situées chacune sur l'un des deux côtés latéraux définis par les deux ailes de leur corps (1', 2') en forme de cornière à section en L et **en ce que** les deux profilés d'extrémité (3 et 3') comportent chacun une rainure (13, 13') de réception d'élément d'habillage (14', 14"), seules les rainures (13 et 13') des deux profilés d'extrémité (3 et 3') consistant en des rainures avec dégagements latéraux (17).

10. Dispositif selon l'une quelconque des revendications 1 à 9, **caractérisé en ce que** le site de montage (8) des paumelles (9) consiste en une rainure formée par deux ailes longitudinales parallèles (8') s'étendant à partir de l'une des ailes du corps (1') en forme de cornière à section en L du premier profilé (1).

11. Dispositif selon l'une quelconque des revendications 1 à 10, **caractérisé en ce que** le premier profilé (1) est un profilé composite constitué par l'assemblage de deux profilés de base, à savoir un premier profilé de base (1') correspondant au corps en forme de cornière à section en L pourvu du site de montage (8) des paumelles (9) et de la rainure (11) recevant l'élément d'habillage (14) commun avec le second profilé (2), et un second profilé de base (1") formant capot, rapporté sur le premier profilé de base (1') par enclenchement élastique ou analogue, recouvrant au moins le site de montage (8) des paumelles (9), comportant la rainure (11') recevant l'élément d'habillage (14") commun avec l'un des deux profilés d'extrémité (3') et formant, en coopération avec l'une des ailes du premier profilé de base (1') en forme de cornière à section en L, la feuillure pour la porte (7).

12. Dispositif selon l'une quelconque des revendications 1 à 10, **caractérisé en ce que** le premier profilé (1) est un profilé d'un seul tenant ou unitaire intégrant, d'une part, une première partie de profilé (1') correspondant au corps en forme de cornière à section en L pourvu du site de montage (8) des paumelles (9) et de la rainure (11) recevant l'élément d'habillage (14) commun avec le second profilé (2) et, d'autre part, une seconde partie de profilé (1 ") formant capot, recouvrant le site de montage (8) des paumelles (9), en forme de rainure, en habillant la première partie de profilé (1'), comportant des ouvertures pour le passage des pieds de montage des paumelles (9) et constituant en coopération avec l'une des ailes de la première partie de profilé (1') en forme de cornière à section en L, la feuillure pour la porte (7).

13. Dispositif selon l'une quelconque des revendications 1 à 12, **caractérisé en ce que** chaque profilé d'extrémité (3, 3') vient en appui, au niveau de son côté latéral (22) situé à l'opposé du côté latéral présentant le moyen de réception et de maintien (13, 13') d'un élément d'habillage (14', 14"), sur le mur (5") comportant l'ouverture ou la baie (5) pour la porte, ledit côté latéral en appui (22) comportant un site (23) de réception d'un joint de finition et/ou d'étanchéité (24).

14. Dispositif selon la revendication 13, **caractérisé en ce que** le site de réception (23) consiste en une rainure et **en ce que** le joint de finition et/ou d'étanchéité (24), ou au moins une portion longitudinale frontale (24") de ce dernier, est sollicité(e) élastiquement contre le mur (5").

15. Dispositif selon la revendication 13 ou 14, **caractérisé en ce que** le joint de finition et/ou d'étanchéité (24), par exemple sous forme de barrette à section rectangulaire en un matériau déformable élastiquement, est monté dans le site de réception longitudinal (23) sous forme de rainure ensemble avec un ressort de compression (24') à extension longitudinale, qui sollicite ledit joint (24) en dehors de ladite rainure (23).

16. Dispositif selon l'une quelconque des revendications 13 et 14, **caractérisé en ce que** le joint de finition et/ou d'étanchéité (24) consiste en un joint de compression, préférentiellement creux, et est constitué par une portion longitudinale frontale (24"), préférentiellement à section en forme de U avec une âme plane, et par une portion longitudinale arrière (24') formant ressort, préférentiellement composée de deux parois opposées élastiquement déformables par compression, la hauteur ou largeur totale (h) dudit joint (24) étant au moins légèrement supérieure à la profondeur du site de réception (23) le recevant.

17. Dispositif selon l'une quelconque des revendications 1 à 12, **caractérisé en ce que** un ou chaque profilé d'extrémité (3, 3') présente, en coupe transversale, une première partie (3"') ayant une forme générale en C et une seconde partie (3") sous la forme d'un corps en L, ces deux parties (3" et 3"') étant reliées au niveau d'une aile (21') qui délimite, en coopération avec une aile opposée (20') appartenant à la partie en C, l'ouverture (18) d'une rainure (13, 13') et la partie en C (3'") délimitant également un volume formant dégagement latéral (17) pour la rainure (13, 13') considéré.

18. Dispositif selon l'une quelconque des revendications 1 à 17, **caractérisé en ce que** le second profilé (2) et, le cas échéant, les deux profilés d'extrémité (3 et 3') comportent des chambres (25) de réception de profilés de renfort (25'), notamment d'équerres de renforcement des liaisons entre les segments de profilés (2, 3, 3') formant, d'une part, la traverse (4") et, d'autre part, les deux montants (4') du châssis ou boîte dormant (4), et assemblés au niveau de découpes d'onglets ou en biseau respectivement complémentaires.

19. Dispositif selon la revendication 18, **caractérisé en ce que** les chambres de réception (25) présentent des formes identiques, permettant la réception des mêmes profilés ou équerres de renfort ou de renforcement (25'), préférentiellement de section carrée ou rectangulaire, ces profilés ou équerres (25') pouvant éventuellement également être monté(e)s de manière ajustée dans les sites (8) de montage des paumelles (9) sous forme de rainures longitudinales.

20. Dispositif selon l'une quelconque des revendications 1 à 19, **caractérisé en ce que** les profilés (1, 2, 3 et 3') consistent en des profilés composites, extrudés ou pliés, notamment en aluminium, polychlorure de vinyle ou bois, et présentent au niveau de leurs surfaces apparentes un traitement de finition ou une couche de revêtement décorative, notamment sur les faces externes des parois incurvées (3'") des profilés d'extrémité (3 et 3'), sur la face externe du second profilé de base (1") faisant partie du premier profilé (1) et sur la projection (2") en forme d'arête arrondie du second profilé (2), et **en ce que** les éléments d'habillage (14, 14', 14") sous forme de portions de plaques planes présentent un revêtement décoratif, notamment un revêtement imitant l'aspect décoratif de la porte (7) ou présentant un aspect, une couleur et/ou un motif différent(s) de cette dernière.

21. Dispositif selon l'une quelconque des revendications 1 à 20, **caractérisé en ce que** chacun des profilés d'extrémité (3 et 3') est formé d'un seul tenant ou d'une seule pièce avec un des premier et second profilés (1 et 2).

22. Dispositif selon l'une quelconque des revendications 1 à 20, **caractérisé en ce que** les premier et second profilés (1 et 2) sont formés d'un seul tenant.

## Claims

1. Device for making or renovating interior doors, comprising, on the one hand, a set of sections forming in combination a door frame or casing intended to be fitted in an opening or doorway which may or may not be provided with an existing casing, and, on the other hand, a door adapted to the door frame formed by the set of sections in the assembled and mounted state, **characterized in that** the set of sections comprises, for each of the two posts (4') and for the lintel (4") forming the said casing frame (4), a first angled section (1) with its body (1') substantially in the form of an L-section angle piece having a site (8) for mounting the hinges (9), a second angled section (2) with its body (2') substantially in the form of an L-section angle piece and two end sections (3 and 3') bearing laterally on the edges (5') of the wall (5") in which the opening or doorway (5) is located and having a visible outer wall (3''') which is at least partially curved or abutting, **in that** the sections (1, 2, 3 and 3') are arranged and mounted with respect to each other to form the two posts (4') and the lintel (4") of a casing frame (4) which have a generally C- or U-shaped discontinuous structure in cross section, whose two branches terminate in end sections (3 and 3') and whose dimensions are a function of the separation between the said sections (1, 2, 3 and 3'), the said C- or U-shaped structure covering and gripping each of the edges (5') of the wall (5") delimiting the doorway and/or the existing casing frame (6), with the interposition of spacing elements (10) if necessary, and **in that** the said sections (1, 2, 3, 3') are provided with means (11, 11', 12, 12', 13, 13') for receiving and holding facing elements (14, 14', 14") covering at least the longitudinal areas (15, 15', 15") extending between, on one hand, the said first and second sections (1 and 2) and, on the other hand, each of the latter and one of the two end sections (3 and 3'), or at least between the respective visible surfaces of these sections (1, 2, 3, and 3').

2. Device according to Claim 1, **characterized in that** each section (1, 2, 3, 3') comprises fixing sites (16) provided with holes (16') for the passage and reception of fixing elements (16") of the screw or similar type which engage in the edge of the wall (5') and/or in the section of the existing casing frame (6) in question, if necessary by passing through an intermediate spacing element (10), the said fixing sites (16) also being covered by the facing elements (14, 14', 14") extending between the said sections.

3. Device according to either one of Claims 1 and 2, **characterized in that** the spacing elements (10) form, in combination with the edges (5') of the wall (5) delimiting the doorway or with the existing casing frame (6), a cross section of which part of the outer profile forms three sides of a rectangle or of a square, preferably in a continuous way along the two posts (4') and the lintel (4") of the said casing frame (4) formed by the set of sections (1, 2, 3, 3'), the two end sections (3 and 3') comprising an internal supporting body or portions of wall (3") forming at least partially an L-section angle shape.

4. Device according to any one of Claims 1 to 3, **characterized in that** the facing elements (14, 14', 14") are composed of elongate strips of material in the form of plates which may or may not be flat, and **in that** the means (11, 11', 12, 12', 13, 13') for receiving and holding the said facing elements (14, 14', 14") are composed of longitudinal grooves, opposing and facing each other, formed in the sections (1, 2, 3, 3') which are connected in pairs by such facing elements (14, 14', 14").

5. Device according to Claim 4, **characterized in that** one (13, 13') of the two grooves of at least one pair of opposed grooves (11'-13', 12'-13), which interact with each other to receive and hold a facing element (14, 14', 14"), has a depth and a volume which provide a lateral clearance (17) allowing a sufficient inclination and insertion of the facing element (14', 14") in question to enable this element to be engaged in or disengaged from the corresponding opposite groove (11', 12').

6. Device according to Claim 5, **characterized in that**, for a given pair of grooves (11', 13'; 12', 13), the corresponding facing element (14', 14") which is received and held has a width 1 such that d<1<D, where d is the distance between the opening (18) of the groove (13, 13') having the lateral clearance (17) and the base of the groove (12', 11') opposite the latter, and D is the distance between the base of the groove (13, 13') having the lateral clearance (17) and the opening (19) of the groove (12', 11) opposite the latter.

7. Device according to Claim 5 or 6, **characterized in that** the slot-like opening (18) of each groove (13, 13') having a lateral clearance (17) is delimited by the free edge (20) of a first flat branch (20'), parallel to the plane of the facing element (14', 14") which is in the form of a plate in the mounted state, and by the opposing free edge (21) of a second branch (21') inclined with respect to the said first branch (20'), **in that** the said free edge (21) of the second branch (21') is located at a distance from the plane of the inner face of the first branch (20') substantially equal to the local thickness of the plate-like facing element (14', 14") in question, thus enabling the said element (14, 14') to be held between these branches in the mounted state, and **in that** the said free edge (21) forms or provides a pivoting edge during the inclination of this facing element (14', 14"), in the course of its fitting or its removal.

8. Device according to Claim 7, **characterized in that** the free edge (21) of the second branch (21') is at least slightly offset towards the opposite groove (12', 21') in question with respect to the free edge (20) of the first branch (20'), and **in that** the height or width of the second branch (21') forms at least partially the lateral clearance (17) provided by the groove (13, 13') in question, if necessary in combination with an inclined portion of branch or lateral wall (21") opposing the flat branch (20').

9. Device according to any one of Claims 5 to 8, **characterized in that** each of the first and second sections (1 and 2) has two longitudinal grooves (11, 11' and 12, 12') for receiving facing elements (14, 14', 14"), each of which is located on one of the two lateral sides formed by the two branches of their body (1' , 2') in the form of an L-section angle piece, and **in that** each of the two end sections (3 and 3') has a groove (13, 13') for receiving a facing element (14', 14"), only the grooves (13 and 13') of the two end sections (3 and 3') being grooves with lateral clearances (17).

10. Device according to any one of Claims 1 to 9, **characterized in that** the site (8) for mounting the hinges (9) is a groove formed by two parallel longitudinal branches (8') extending from one of the branches of the body (1') in the form of an L-section angle piece of the first section (1).

11. Device according to any one of Claims 1 to 10, **characterized in that** the first section (1) is a composite section formed by the assembly of two base sections, namely a first base section (1') corresponding to the body in the form of an L-section angle piece provided with the site (8) for mounting the hinges (9) and with the groove (11) receiving the facing element (14) held jointly with the second section (2), and a second base section (1") forming a cover, applied to the first base section (1') by snap-fitting or a similar method, covering at least the site (8) for mounting the hinges (9), having the groove (11') receiving the facing element (14") which is held jointly with one of the two end sections (3') and forming, in combination with one of the branches of the first base section (1') in the form of an L-section angle piece, the door rebate (7).

12. Device according to any one of Claims 1 to 10, **characterized in that** the first section (1) is a unitary or one-piece section incorporating, on one hand, a first section part (1') corresponding to the body in the form of an L-section angle piece provided with the site (8) for mounting the hinges (9) and with the groove (11) receiving the facing element (14) held jointly with the second section (2), and, on the other hand, a second section part (1") forming a cover, covering the site (8) for mounting the hinges (9), in the form of a groove, and lining the first section part (1'), having openings for the passage of the mounting pins of the hinges (9) and forming, in combination with one of the branches of the first section part (1') in the form of an L-section angle piece, the rebate for the door (7).

13. Device according to any one of Claims 1 to 12, **characterized in that** each end section (3, 3') bears, with its lateral side (22) located opposite the lateral side having the means (13, 13') for receiving and holding a facing element (14' , 14"), on the wall (5") having the door opening or doorway (5), the said lateral bearing side (22) having a site (23) for receiving a finishing and/or sealing gasket (24).

14. Device according to Claim 13, **characterized in that** the receiving site (23) is a groove and **in that** the finishing and/or sealing gasket (24), or at least a front longitudinal portion (24") of the latter, is resiliently pressed against the wall (5").

15. Device according to Claim 13 or 14, **characterized in that** the finishing and/or sealing gasket (24), which for example is in the form of a bar of rectangular cross section made from a resiliently deformable material, is mounted in the longitudinal receiving site (23) in the form of a groove together with a longitudinally extending compression spring (24'), which presses the said gasket (24) towards the outside of the said groove (23).

16. Device according to either one of Claims 13 and 14, **characterized in that** the finishing and/or sealing gasket (24) is a compression gasket, preferably hollow, and is formed by a front longitudinal portion (24"), preferably having a U-shaped cross section with a flat core, and by a rear longitudinal portion (24') forming a spring, preferably composed of two opposing walls which are resiliently deformable by compression, the total height or width (h) of the said gasket (24) being at least slightly greater than the depth of the receiving site (23) which receives it.

17. Device according to any one of Claims 1 to 12, **characterized in that** one end section or each of the end sections (3, 3') has, in cross section, a first part (3"') which is generally C-shaped and a second part (3") in the form of an L-shaped body, these two parts (3" and 3"') being connected at the position of a branch (21') which delimits, in combination with an opposing branch (20') belonging to the C-shaped part, the opening (18) of a groove (13, 13') and the C-shaped part (3"') also delimiting a space forming a lateral clearance (17) for the groove (13, 13') in question.

18. Device according to any one of Claims 1 to 17, **characterized in that** the second section (2) and, if necessary, the two end sections (3 and 3') having compartments (25) for receiving reinforcing sections (25'), such as brackets for reinforcing the connections between the segments of sections (2, 3, 3') forming, on one hand, the lintel (4") and, on the other hand, the two posts (4') of the door casing or frame (4), and assembled at the positions of mitres or bevels complementary to each other.

19. Device according to Claim 18, **characterized in that** the receiving compartments (25) have identical shapes, for receiving the same reinforcing sections or brackets (25'), preferably of square or rectangular cross section, these sections or brackets (25') also being capable of being mounted with adjustment in the sites (8) for mounting the hinges (9) in the form of longitudinal grooves.

20. Device according to any one of Claims 1 to 19, **characterized in that** the sections (1, 2, 3 and 3') are composite, extruded or bent sections, made for example from aluminium, polyvinyl chloride or wood, and have a finishing treatment or a layer of decorative coating on their visible surfaces, for example on the outer faces of the curved walls (3"') of the end sections (3 and 3'), on the outer face of the second base section (1") forming part of the first section (1) and on the projection (2") in the form of a rounded edge of the second section (2), and **in that** the facing elements (14, 14', 14") in the form of portions of flat plates have a decorative coating, for example a coating imitating the decorative appearance of the door (7) or having an appearance, a colour and/or a pattern different from the latter.

21. Device according to any one of Claims 1 to 20, **characterized in that** each of the end sections (3 and 3') is formed in one piece or integrally with one of the first and second sections (1 and 2).

22. Device according to any one of Claims 1 to 20, **characterized in that** the first and second sections (1 and 2) are formed in one piece.

## Patentansprüche

1. Vorrichtung zum Herstellen oder Renovieren von Innentüren, die einerseits eine Einheit von Profilen aufweist, die durch Zusammenwirken ein Gestell oder eine Türzarge bilden, die an einem Ausschnitt oder einer Öffnung für eine Tür einzubauen ist, die mit einem existierendem Türrahmen versehen ist oder nicht, und andererseits eine Tür, die an die Türzarge, die aus der Einheit von Profilen in zusammengebauten und montierten Zustand gebildet wird, angepasst ist, **dadurch gekennzeichnet, dass** die Einheit Profile für jede der zwei Streben (4') und für den Querbalken (4"), die den Türrahmen (4) bilden, ein erstes Winkelprofil (1) mit einem Körper (1') im Wesentlichen in Winkelform mit L-Querschnitt aufweist, das eine Montagestelle (8) der Türangeln (9) aufweist, ein zweites Winkelprofil (2) mit einem Körper (2') im Wesentlichen in Winkelform mit L-Querschnitt und zwei Endprofile (3 und 3') in seitlicher Auflage auf den Rändern (5') der Mauer (5"), die die Türöffnung (5) aufweist, und eine sichtbare Außenwand (3"') präsentiert, die zumindest teilweise gebogen oder im Anschlag ist, dass diese Profile (1, 2, 3 und 3') gegenseitig angeordnet und montiert sind, um die zwei Streben (4') und den Querbalken (4") eines Türrahmens (4) zu bilden, die im Querschnitt eine diskontinuierliche Gestalt mit allgemeiner C- oder U-Form aufweisen, von welchen die zwei Flügel in Endprofilen (3 und 3') enden und deren Maße von dem Abstand zwischen den Profilen (1, 2, 3 und 3') abhängen, wobei die C- oder U-Gestalt jeden der Ränder (5') der Mauer (5"), die die Türleibung und/oder den existierenden Türrahmen (6) abgrenzen, durch Einschließen abdeckt, wobei eventuell Verkeilungselemente (10) eingefügt sind, und dass die Profile (1, 2, 3, 3') mit Mitteln (11, 11', 12, 12', 13, 13') zum Aufnehmen und Halten flächiger Verkleidungselemente (14, 14', 14") versehen sind, die mindestens Längszonen (15, 15', 15") abdecken, die sich einerseits zwischen dem ersten und dem zweiten Profil (1 und 2) und andererseits zwischen jedem dieser Letzteren und einem der zwei Endprofile (3 und 3') oder zumindest zwischen den jeweiligen sichtbaren Flächen dieser Profile (1, 2, 3 und 3') erstrecken.

2. Vorrichtung nach Anspruch 1, **dadurch gekennzeichnet, dass** jedes Profil (1, 2, 3, 3') Befestigungsstellen (16) aufweist, die mit Durchgangs- und Aufnahmeelementen (16') für Befestigungselemente (16") in Form von Schrauben oder dergleichen versehen sind, die mit dem Rand der Mauer (5') und/oder in dem betreffenden existierenden Profil des existierenden Türrahmens zum Eingreifen kommen, gegebenenfalls mit Durchqueren eines Zwischenverkeilungselements (10), wobei die Befestigungsstellen (16) ebenfalls von flächigen Verkleidungselementen (14, 14', 14"), die sich zwischen den Profilen erstrecken, abgedeckt sind.

3. Vorrichtung nach einem der Ansprüche 1 und 2, **dadurch gekennzeichnet, dass** die Verkeilungselemente (10) in Zusammenarbeit mit den Rändern (5') der Mauer (5), die mit der Türleibung oder mit dem existierenden Türrahmen (6) einen Querschnitt abgrenzen, von dem ein Teil des Außenumfangs den drei Seiten eines Rechtecks oder eines Quadrats entspricht, vorzugsweise kontinuierlich entlang der zwei Streben (4') und des Querbalkens (4") des Türrahmens (4), der von der Einheit Profile (1, 2, 3, 3') gebildet wird, bereitstellen, wobei die zwei Endprofile (3 und 3') einen Innenkörper oder Innenwandabschnitt (3") zur Auflage aufweisen, der/die mindestens zum Teil eine Winkelform mit L-Querschnitt bildet/bilden.

4. Vorrichtung nach einem der Ansprüche 1 bis 3, **dadurch gekennzeichnet, dass** die flächigen Verkleidungselemente (14, 14', 14") aus länglichen Materialbändern in Plattenform, die eben ist oder nicht, bestehen, und dass die Aufnahme- und Haltemittel (11, 11', 12, 12', 13, 13') der flächigen Verkleidungselemente (14, 14', 14") aus entgegen gesetzten und gegenüberliegenden Längsrillen bestehen, die in den Profilen (1, 2, 3, 3') vorgesehen sind, die gepaart durch ein solches Verkleidungselement (14, 14', 14") verbunden sind.

5. Vorrichtung nach Anspruch 4, **dadurch gekennzeichnet, dass** eine (13, 13') der zwei Rillen mindestens eines Paars entgegengesetzter Rillen (11'-13', 12'-13), die gemeinsam zusammenwirken, um ein Verkleidungselement (14, 14', 14") aufzunehmen und zu halten, eine Tiefe und ein Volumen aufweist, die eine seitliche Aussparung (17) bilden, die ein ausreichendes Neigen und Einführen des betreffenden Verkleidungselements (14', 14") gestattet, um sein Einsetzen oder Herausnehmen aus der entgegen gesetzten Rille (11', 12') zu erlauben.

6. Vorrichtung nach Anspruch 5, **dadurch gekennzeichnet, dass** für ein gegebenes Paar Rillen (11', 13'; 12', 13) das entsprechende aufgenommene und gehaltene Verkleidungselement (14', 14") eine Breite I derart aufweist, dass d<I<D ist, wobei d der Abstand zwischen der Öffnung (18) der Rille (13, 13'), die die seitliche Aussparung (17) aufweist, und dem Grund der Rille (12', 11'), die dieser Letzteren entgegen gesetzt ist, ist, und dass D der Abstand zwischen dem Grund der Rille (13, 13'), die die seitliche Aussparung (17) aufweist und der Öffnung (19) der Rille (12', 11), die dieser Letzteren entgegen gesetzt ist, ist.

7. Vorrichtung nach Anspruch 5 oder 6, **dadurch gekennzeichnet, dass** die Öffnung (18) in Schlitzform jeder Rille (13, 13'), die eine seitliche Aussparung (17) aufweist, durch den freien Rand (20) eines ersten ebenen Flügels (20') definiert ist, der zu der Ebene des Verkleidungselements (14', 14") in Plattenform im montierten Zustand parallel ist, und durch den entgegengesetzten freien Rand (21) eines zweiten Flügels (21'), der in Bezug auf den ersten Flügel (20') geneigt ist, und dass der freie Rand (21) des zweiten Flügels (21') in einem Abstand von der Ebene der Innenseite des ersten Flügels (20') liegt, die im Wesentlichen der lokalen Stärke des betreffenden Verkleidungselements (14', 14") in Plattenform entspricht, so dass das Halten zwischen diesen Flügeln des Elements (14, 14') im montierten Zustand erlaubt wird, und dass der freie Rand (21) eine Schwenkkante beim Neigen dieses Verkleidungselements (14', 14") im Laufe seines Anbringens oder seines Entfernens bildet oder bereitstellt.

8. Vorrichtung nach Anspruch 7, **dadurch gekennzeichnet, dass** der freie Rand (21) des zweiten Flügels (21') zumindest leicht in Richtung der betreffenden entgegen gesetzten Rille (12', 21') in Bezug auf den freien Rand (20) des ersten Flügels (20') versetzt ist, und dass die Höhe oder Breite des zweiten Flügels (21') zumindest teilweise die seitliche Aussparung (17) definiert, die von der betreffenden Rille (13, 13') bereitgestellt wird, eventuell in Zusammenarbeit mit einem Abschnitt des Flügels oder der geneigten Seitenwand (21"), die dem ebenen Flügel (20') entgegen gesetzt ist.

9. Vorrichtung nach einem der Ansprüche 5 bis 8, **dadurch gekennzeichnet, dass** das erste und das zweite Profil (1 und 2) jeweils zwei Längsrillen (11, 11' und 12, 12') zum Aufnehmen von Verkleidungselementen (14, 14', 14") aufweisen, die sich jeweils auf einer der zwei seitlichen Seiten befinden, die von den zwei Flügeln ihres Körpers (1', 2') in Winkelform mit L-Querschnitt definiert werden, und dass die zwei Endprofile (3 und 3') jeweils eine Rille (13, 13') zum Aufnehmen eines Verkleidungselements (14', 14") aufweisen, wobei nur die Rillen (13 und 13') der zwei Endprofile (3 und 3') aus Rillen mit seitlichen Aussparungen (17) bestehen.

10. Vorrichtung nach einem der Ansprüche 1 bis 9, **dadurch gekennzeichnet, dass** die Montagestelle (8) der Türangeln (9) aus einer Rille besteht, die durch zwei parallele Längsflügel (8') gebildet wird, die sich ausgehend von einem der Flügel des Körpers (1') in Winkelform mit L-Querschnitt des ersten Profils (1) erstrecken.

11. Vorrichtung nach einem der Ansprüche 1 bis 10, **dadurch gekennzeichnet, dass** das erste Profil (1) ein zusammengesetztes Profil ist, das aus dem Zusammenfügen zweier Basisprofile besteht, nämlich einem ersten Basisprofil (1'), das dem Körper in Winkelform mit L-Querschnitt entspricht, der mit der Montagestelle (8) der Türangeln (9) und der Rille (11) versehen ist, die das Verkleidungselement (14) aufnimmt, das mit dem zweiten Profil (2) gemeinsam ist, und einem zweiten Basisprofil (11"), das eine Haube bildet, die in das erste Basisprofil (1') durch elastisches oder ähnliches Einrasten eingebaut wird und zumindest die Montagestelle (8) der Türangeln (9) abdeckt, das die Rille (11') aufweist, die das Verkleidungselement (14") aufnimmt, das mit einem der zwei Endprofile (3') gemeinsam ist und in Zusammenarbeit mit einem der Flügel des ersten Basisprofils (1') in Winkelform mit L-Querschnitt den Falz für die Tür (7) bildet.

12. Vorrichtung nach einem der Ansprüche 1 bis 10, **dadurch gekennzeichnet, dass** das erste Profil (1) ein Profil aus einem Stück oder einzeln ist, das einerseits einen ersten Profilteil (1') aufweist, der dem Körper in Winkelform mit L-Querschnitt entspricht, der mit der Montagestelle (8) der Türangeln (9) und der Rille (11) versehen ist, die das Verkleidungselemente (14) aufnimmt, das mit dem zweiten Profil (2) gemeinsam ist, und andererseits einen zweiten Profilteil (1") aufweist, der eine Haube bildet, die die Montagestelle (8) der Türangeln (9) abdeckt, in Rillenform, und den ersten Profilteil (1') abdeckt, der Öffnungen für das Durchgehen der Montagefüße der Türangeln (9) aufweist und in Zusammenarbeit mit einem der Flügel des ersten Profilteils (1') in Winkelform mit L-Querschnitt den Falz für die Tür (7) bildet.

13. Vorrichtung nach einem der Ansprüche 1 bis 12, **dadurch gekennzeichnet, dass** jedes Endprofil (3, 3') auf dem Niveau seiner seitlichen Seite (22), die der seitlichen Seite entgegengesetzt ist, die das Aufnahme- und Haltemittel (13, 13') eines Verkleidungselements (14', 14") auf der Mauer (5"), die den Ausschnitt oder die Öffnung (5) für die Tür bildet, zum Aufliegen kommt, wobei die seitliche Seite in Auflage (22) eine Aufnahmestelle (23) einer Endverbindung und/oder einer dichten Verbindung (24) aufweist.

14. Vorrichtung nach Anspruch 13, **dadurch gekennzeichnet, dass** die Aufnahmestelle (23) aus einer Rille besteht, und dass die Endverbindung und/oder dichte Verbindung (24) oder zumindest ein frontaler Längsabschnitt (24") dieser Letzteren elastisch gegen die Mauer (5") beaufschlagt wird.

15. Vorrichtung nach Anspruch 13 oder 14, **dadurch gekennzeichnet, dass** die Endverbindung und/oder dichte Verbindung (24) zum Beispiel in Form einer Leiste mit Rechteckquerschnitt aus einem elastisch verformbaren Material in die Längsaufnahmestelle (23) in Form einer Rille gemeinsam mit einer Druckfeder (24') mit Längsausdehnung, die die Dichtung (24) aus der Rille (23) heraus beaufschlagt, montiert ist.

16. Vorrichtung nach einem der Ansprüche 13 und 14, **dadurch gekennzeichnet, dass** die Endverbindung und/oder die dichte Verbindung (24) aus einer Druckdichtung, die vorzugsweise hohl ist, besteht, und aus einem frontalen Längsabschnitt (24") besteht, der vorzugsweise U-förmigen Querschnitt mit einer ebenen Seele hat, und aus einem hinterem Längsabschnitt (24'), der eine Feder bildet, vorzugsweise bestehend aus zwei entgegen gesetzten, durch Druck elastisch verformbaren Wänden, wobei die Höhe oder Gesamtbreite (h) der Dichtung (24) zumindest leicht größer ist als die Tiefe der Aufnahmestelle (23), die die Dichtung aufnimmt.

17. Vorrichtung nach einem der Ansprüche 1 bis 12, **dadurch gekennzeichnet, dass** ein oder jedes Endprofil (3, 3') im Querschnitt einen ersten Teil (3"') aufweist, der eine allgemeine C-Form hat, und einen zweiten Teil (3") in Form eines L-Körpers, wobei diese zwei Teile (3" und 3"') auf dem Niveau eines Flügels (21') verbunden sind, der zusammenwirkend mit einem entgegengesetzten Flügel (20'), der zu dem C-förmigen Teil gehört, die Öffnung (18) einer Rille (13, 13') abgrenzt, und der C-förmige Teil (3"') ebenfalls ein Volumen abgrenzt, das eine seitliche Aussparung (17) für die betreffende Rille (13, 13') bildet.

18. Vorrichtung nach einem der Ansprüche 1 bis 17, **dadurch gekennzeichnet, dass** das zweite Profil (2) und gegebenenfalls die zwei Endprofile (3 und 3') Aufnahmekammern (25) für Verstärkungsprofile (25') aufweisen, insbesondere Verstärkungswinkeleisen der Verbindungen zwischen den Profilsegmenten (2, 3, 3'), die einerseits den Querbalken (4") und andererseits die zwei Streben (4') des Türrahmens oder der Zarge (4) bilden, und die auf dem Niveau von Gehrungsausschnitten oder Schrägungsausschnitten, die jeweils komplementär sind, zusammengebaut sind.

19. Vorrichtung nach Anspruch 18, **dadurch gekennzeichnet, dass** die Aufnahmekammern (25) identische Formen aufweisen, die das Aufnehmen der gleichen Profile oder Verstärkungswinkeleisen oder Verstärkung (25') mit vorzugsweise quadratischem oder rechteckigem Querschnitt erlauben, wobei diese Profile oder Winkeleisen (25') eventuell auch justiert in die Montagestellen (8) der Türangeln (9) in Form von Längsrillen montiert werden können.

20. Vorrichtung nach einem der Ansprüche 1 bis 19, **dadurch gekennzeichnet, dass** die Profile (1, 2, 3 und 3') aus Kompositprofilen, die extrudiert oder gefaltet sind, bestehen, insbesondere aus Aluminium, Polyvinylchlorid oder Holz bestehen und auf dem Niveau ihrer sichtbaren Flächen eine Endfertigungsbehandlung oder eine Dekorbeschichtungsschicht aufweisen, insbesondere auf den Außenseiten der gebogenen Wände (3"') der Endprofile (3 und 3'), auf der Außenseite des zweiten Basisprofils (1 "), das zu dem ersten Profil (1) gehört, und auf dem Vorsprung (2") in gerundeter Kantenform des zweiten Profils (2), und dass die Verkleidungselemente (14, 14', 14") in Form von Abschnitten ebener Platten eine Dekorbeschichtung aufweisen, insbesondere eine Beschichtung, die das Dekoraussehen der Tür (7) nachahmt oder die ein Aussehen, eine Farbe und/oder ein Muster aufweist, die von dieser Letzteren unterschiedlich sind.

21. Vorrichtung nach einem der Ansprüche 1 bis 20, **dadurch gekennzeichnet, dass** jedes der Endprofile (3 und 3') aus einem einzigen Stück oder aus einem einzigen Stück mit dem ersten oder zweiten Profil (1 und 2) besteht.

22. Vorrichtung nach einem der Ansprüche 1 bis 20, **dadurch gekennzeichnet, dass** das erste und das zweite Profil (1 und 2) aus einem einzigen Stück gebildet sind.
